# FASCICULE DE BREVET EUROPEEN

(11) **EP 0 065 497 B1**
(45) Date de publication et mention de la délivrance du brevet: **11.09.1985**
(21) Numéro de dépôt: 82830111.9
(22) Date de dépôt: 26.04.1982
(51) Int. Cl.: G08B 17/10

(54) **Appareil détecteur de gaz inflammable**
Detektorgerät für entzündbares Gas
Inflammable gas detector device

(30) Priorité: 05.05.1981 IT 939981
(43) Date de publication de la demande: 24.11.1982
(73) Titulaire: Conte', Franco Maria, 50133 Firenze (IT)
(72) Inventeur: Conte', Franco Maria, 50133 Firenze (IT)
(74) Mandataire: Martini, Lazzaro

## Description

L'invention concerne un appareil détecteur de gaz inflammable.

Dans le cas d'emploi industriel et domestique de gaz combustibles, on sait qu'avoir un haut degré de sécurité lors du fonctionnement des installations, représente un problème technique d'aspect prioritaire, car il est nécessaire de réduire au minimum toutes les possibilités de fuite de gaz et par conséquent, d'incendies ou de dégâts aux choses et/ou personnes, vu qu'en général les gaz inflammables sont hautement toxiques.

On connaît par le brevet US-A-3 221 320 un appareil d'alarme de gaz qui comprend un circuit de rélèvement de la concentration dangereuse de gaz, du type à pont de résistances, un circuit oscillateur accouplé au dit circuit de rélèvement et réglé d'avance pour osciller lorsque le signal, produit par le circuit de rélèvement, dépasse la limite préfixée, un circuit d'accouplement qui accouple le dit circuit oscillateur avec un amplificateur, un dispositif électro-acoustique connecté au dit amplificateur et qui produit un signal d'alarme en réponse au signal amplifié. Deux éléments, formés par une spirale identique d'un fil de platine, l'un en plein air et qui fonctionne comme élément détecteur de gaz et l'autre cacheté dans un étui contenant de l'air pur et qui fonctionne comme élément compensateur, composent deux branches dudit circuit à pont de résistances; une résistance variable est prévue pour l'équilibrage du pont.

Le circuit oscillateur comprend une diode tunnel, un condensateur et une bobine d'inductance, laquelle est accouplée avec la bobine de l'amplificateur. L'amplificateur comprend un condensateur, des résistences fixes, des transistors et un transformateur de sortie; au dit transformateur est connecté un haut-parleur.

La présente invention a pour bout de proposer un appareil de prévention particulieurement avantageux pour les installations qui utilisent les gaz inflammables dans des milieux fermés.

L'invention, telle qu'elle est caractérisée dans les revendications, résout le problème consistant à déceler la présence de gaz inflammable en quantité dangereuse et, en même temps, à contrôler le fonctionnement ou l'intervention d'un dispositif d'alarme ou de secours avec un élément détecteur inséré dans une branche d'un circuit à pont de résistances, lequel détecteur, en présence de gaz en quantité ou en pourcentage superieur à la limite prefixée, détermine, dans ledit circuit à pont de résistances, un degré de déséquilibre qui produit un signal de tension électrique à utiliser pour commander électroniquement un dispositif d'alarme ou de télésignalisation ou d'intervention. Les avantages obtenus grâce à cette invention consistent essentiellement en ce que:
- on obtient une sensibilité élevée et un grand degré de fiabilité;
- lesdites qualités sont durables dans le temps;
- on peut faire varier le seuil d'intervention du détecteur et ainsi augmenter la sensibilité;
- le fonctionnement électronique possède une réponse immédiate et une grande flexibilité d'emploi.

L'invention est exposée ci-après plus en détail à l'aide des dessins annexés représentant schématiquement la forme préférentielle de réalisation, donnée à titre d'exemple où;

la Fig. 1 représente le bloc-diagramme fonctionnel de l'appareil détecteur de gaz inflammable conformément à l'invention;

la Fig. 2 en représente le schéma relatif au circuit.

Réduite à sa structure essentielle et avec référence aux dessins en annexe, l'invention est formée par:
- une section d'alimentation comprenant un alimentateur de secteur (A) muni d'un transformateur à pont de redressement, stabilisé de façon opportune à l'aide de circuits électroniques connus;
- un circuit à pont de résistance (PM) dont une branche est composée par un élément détecteur (R) de gaz, lui-même formé par une spirale d'un mince fil d'alliage platineux, contenue de façon opportune dans une cage de fin grillage métallique (du type Davy) qui est connue en soi, afin d'interdire la propagation de la flamme en cas d'inflammation du gaz autour de la spirale;
- des moyens éventuels d'aspiration et d'acheminent (As) de l'air environnant à contrôler, comprenant une pompe aspirante et des conduits de canalisation ayant pour but d'augmenter la sensibilité du dit élément détecteur (R) ;
- un socillateur de note (G) et un transducteur électro-acoustique (TA) montés en cascade.

De façon plus détaillée et conformément à la forme préférentielle de réalisation, l'alimentation de secteur (A) se sert, pour obtenir une stabilité plus élevée, d'un transistor (T1 d'une diode Zeener (Z1 ) et d'un circuit intégré (Icl). ).

Le circuit à pont (PM) est formé de deux résistances fixes (R2) et (R4), d'une résistance variable (R3) et du détecteur (R) susmentionné; deux des sommets du pont sont connectés aux bornes (2-3) d'entrée d'un amplificateur différentiel (Ad) dont la sortie (6) est reportée à la borne (4) d'un circuit integré (lc2) de l'oscillateur de notes (G), qui fonctionne comme un générateur d'oscillations de basse fréquence; de plus, la sortie (3) dudit circuit intégré (lc2) est connectée, par un condensateur (C8) et une résistance (R7) en série, au dispositif électro-acoustique (TA) susmentionné. Afin d'éviter le défaut de fonctionnement de l'appareil en cas d'interruption de courant, on a prévu une section d'alimentation auxiliaire (A') comprenant: une batterie montée en tampon avec son circuit de recharge automatique, un dispositif de signalisation d'interruption de courant et de panne de la batterie ainsi qu'un circuit temporisateur (Tp) qui pourvoit à activer la section d'alimentation auxiliaire avec une intermittence que l'on peut régler à volonté.

Le fonctionnement est le suivant. En cas d'augmentation de la concentration de gaz inflammable aux alentours du détecteur (R), ce qui entraîne une variation de la propre résistance du détecteur (R), une tension électrique de déséquilibre se vérifie entre les bornes (2) et (3) de l'amplificateur (Ad); correctement amplifié, ce signal amorce le fonctionnement de l'oscillateur de notes (G) qui active le transducteur (TA).

Cette condition de fonctionnement se maintient pendant tout le temps que le capteur (R) continue à déceler un pourcentage de gaz supérieur à celui préfixé, ce pourcentage est préétabli à volonté en faisant varier le seuil d'intervention obtenu en agissant, par l'intermédiaire du potentio-métre (R3), sur l'état d'équilibrage du pont.

### Exemple de réalisation

Nous indiquons ci-dessous les valeurs des principales composants de l'appareil utilisées dans la forme concrète de réalisation considérée:

## Revendications

1. Appareil détecteur de gaz inflammable comprenant un circuit à pont de résistances (PM) dont une branche est composée par un élément détecteur (R) de gaz formé par une spirale d'un fil d'alliage platineux, et un transducteur (TA) d'alarme, caractérisé par le fait qu'un premier circuit (Ad), connecté au circuit à pont (PM) et qui fonctionne comme un amplificateur differentiel à seuil réglable, utilise le déséquilibre qui se produit entre les bornes (2-3) dudit circuit (Ad) lorsque la quantité de gaz aux alentours du détecteur (R) depasse la limite prefixée, pour amorcer le fonctionnement d'un second circuit (lc2) qui fonctionne comme un générateur d'oscillations de basse frequence et qui active le transducteur (TA) d'alarme.

2. Appareil détecteur de gaz inflammable selon la revendication 1, caractérisé par le fait que les dits circuits (Ad) et (lc2) sont réalisés par des circuits intégrés.

3. Appareil détecteur de gaz inflammable selon la revendication 1, caractérisé par le fait que le seuil dudit circuit (Ad) est réglable par une resistance potentiométrique (R3).

4. Appareil détecteur de gaz inflammable selon la revendication 1, caractérisé par le fait que le dit élément détecteur (R) de gaz est contenu dans une cage de Davy.

5. Appareil détecteur de gaz inflammable selon la revendication 1, caractérisé par le fait que au dit élément détecteur (R) de gaz, des moyens (As) sont associés pour l'acheminement de l'air environnant sur l'élément détecteur (R) même.

## Patentansprüche

1. Detektorgerät für entzündbares Gas mit einer Widerstands-Brückenschaltung (PM), deren einer Zweig aus einem Detektorelement (R) für Gas besteht, das von einer Spirale aus einem Platinlegierungs-Draht gebildet ist, und mit einem Alarmgeber (TA), dadurch gekennzeichnet, daß eine erste Schaltung (Ad), die mit der Brückenschaltung (PM) verbunden ist und als Differenzverstärker mit einstellbarer Schwelle arbeitet, das Ungleichgewicht, das sich zwischen den Anschlüssen (2, 3) der Schaltung (Ad) ergibt, wenn die Gasmenge in der Umgebung des Detektors (R) die voreingestellte Grenze überschreitet, dazu verwendet, um das Arbeiten einer zweiten Schaltung (lc2) auszulösen, die als Generator für niederfrequente Schwingungen arbeitet und den Alarmgeber (TA) aktiviert.

2. Detektorgerät für entzündbares Gas nach Anspruch 1, dadurch gekennzeichnet, daß die Schaltungen (Ad, Ic2) von integrierten Schaltkreisen gebildet werden.

3. Detektorgerät für entzündbares Gas nach Anspruch 1, dadurch gekennzeichnet, daß die Schwelle der Schaltung (Ad) mit Hilfe eines Potentiometerwiderstandes (R3) einstellbar ist.

4. Detektorgerät für entzündbares Gas nach Anspruch 1, dadurch gekennzeichnet, daß das Detektorelement (R) für Gas in einem Davy-Käfig angeordnet ist.

5. Detektorgerät für entzündbares Gas nach Anspruch 1, dadurch gekennzeichnet, daß dem Detektorelement (R) für Gas Mittel (As) zugeordnet sind, die dazu dienen, Umgebungsluft über das Detektorelement (R) selbst zu leiten.

## Claims

1. An inflammable gas detector device comprising a resistor bridge circuit (PM), one arm of which comprises a gas detector element (R) formed by a coil of platinum alloy wire, and an alarm transducer (TA), characterised in that a frist circuit (Ad) connected to the bridge circuit (PM) and operating as a variable threshold differential amplifier uses the imbalance occurring between the terminals (2-3) of said circuit (Ad) when the quantity of gas in the vicinity of the detector (R) exceeds the preset limit, in order to trigger a second circuit (lc2) which operates as a low-frequency oscillator and which actuates the alarm transducer (TA).

2. An inflammable gas detector device according to claim 1, characterised in that the said circuit (Ad) and (Ic2) are integrated circuits.

3. An inflammable gas detector device according to claim 1, characterised in that the threshold of the said circuit (Ad) is variable by means of a potentiometer (R3).

4. An inflammable gas detector device according to claim 1, characterised in that the gas detector element (R) is housed in a Davy cage.

5. An inflammable gas detector device according to claim 1, characterised in that means (As) for conveying the ambient air to the actual detector element (R) are associated with the gas detector element (R).
